# EUROPÄISCHE PATENTSCHRIFT

(11) **EP 0 337 241 B1**
(45) Veröffentlichungstag und Bekanntmachung des Hinweises auf die Patenterteilung: **04.08.1993**
(21) Anmeldenummer: 89105839.8
(22) Anmeldetag: 04.04.1989
(51) Int. Cl.: B41F 13/00, B41F 13/02

(54) **Einrichtung zum Antrieb von Zugwalzenpaarungen einer Rollenrotationsdruckmaschine**
Device for driving draw rolls of a web-fed printing press
Dispositif pour actionner des rouleaux tendeurs d'une rotative à imprimer à bobine

(30) Priorität: 13.04.1988 DE 3812295
(43) Veröffentlichungstag der Anmeldung: 18.10.1989
(73) Patentinhaber: Albert-Frankenthal AG, D-67225 Frankenthal (DE)
(72) Erfinder: Niedermaier, Arnold, D-6711 Beindersheim (DE); Weis, Anton, D-6143 Lorsch (DE)
(74) Vertreter: Munk, Ludwig, Dipl.-Ing.

(56) Entgegenhaltungen:
- BE-A- 692 853
- DE-A- 3 421 558
- DE-B- 1 235 955
- FR-A- 1 492 164
- FR-A- 2 210 184
- FR-A- 2 460 425
- US-A- 3 807 613
- SIEMENS ENERGY & AUTOMATION. vol. IX, no.4, 1987, BERLIN DE, Seiten 20-24; RAUM H.: "Less waste with rotogravure printing machines"
- Regelungstechnik, Heft 6 (15. Jahrg. 1967), Seiten 269-273; TIROSHI, BEN URI, GAASH: "Digitale Drehzahl-Verhältnisregelung".

## Beschreibung

Die Erfindung betrifft eine Einrichtung zum Antrieb von Zugwalzenpaarungen einer Rollenrotationsdruckmaschine gemäß dem Gattungsbegriff des Anspruchs 1.

Eine Einrichtung dieser Art ist aus Siemens/Energy & Automation vol. IX, no. 4, 1987, Berlin DE Seite 22, bekannt. Bei dieser bekannten Anordnung ist der eine Eingang des Differentialgetriebes, der mit einer mit der Längswellendrehzahl korrespondierenden Drehzahl angetrieben wird, mittels eines durch eine Welle angedeuteten, mechanischen Antriebszugs antriebsmäßig mit der Längswelle verbunden. Um mit unterschiedlichen Formzylinderdurchmessern arbeiten zu können, ist der genannte mechanische Antriebszug mit einem Stufengetriebe versehen. Dieses muß bei jeder Durchmesseränderung des Formzylinders verstellt werden, was einen hohen Bedienungsaufwand bedeuten kann. Nachteilig ist natürlich auch der mit einem mechanischen Antriebszug hier vorliegender Art einschließlich Stufengetriebe verbundene, bauliche Aufwand. Zudem erweisen sich Anordnungen hier vorliegender Art mit mechanischem Antriebszug zwischen Zugwalze und Längswelle als starke Lärmquelle. Hinzu kommt, daß der mechanische Antriebszug einschließlich vorgesehenem Stufengetriebe einen hohen Wartungsaufwand erforderlich macht. Ein ganz besonderer Nachteil ist jedoch in dem hohen Platzbedarf des Antriebszugs zwischen Längswelle und Zugwalze zu sehen, der die Zugänglichkeit der Druckmaschine beeinträchtigen kann. Die Erfahrung hat zudem gezeigt, daß ein derartiger Antriebszug auch nicht beliebig gestaltet werden kann, so daß die örtliche Plazierung der Zugwalzen nicht frei gewählt werden kann, sondern starken, durch den Antriebszug vorgegebenen Einschränkungen unterliegt.

In der genannten Entgegenhaltung ist zwar auch davon die Rede, daß in manchen Maschinen die am Falzapparat vorgesehenen Zugwalzen nicht mechanisch mit der Längswelle verbunden sind, sondern direkt mittels eines DC-Motors angetrieben werden. In diesem Zusammenhang ist allerdings nur von einer Anpassung der Geschwindigkeit an unterschiedliche Formzylinderdurchmesser die Rede.

Die FR-A 2 460 425 zeigt eine Antriebseinrichtung für eine ab- bzw. aufwickelbare Bahn mit zwei Zugeinrichtungen, die jeweils ein Differentialgetriebe mit einem mit dem anzutreibenden Element verbundenen Ausgang und zwei Eingängen aufweisen, von denen einer mit einem Hauptmotor zur Bewerkstelligung des Antriebs und einer mit einem Hilfsmotor zur Regulierung der Bahnspannung verbunden ist. Die beiden Hauptmotoren sind kaskadenartig miteinander verknüpft. Hierzu dient jedoch keine Längswelle. Vielmehr stellt die bekannte Anordnung auf einen konstanten Antrieb der Hauptmotoren ab. Die Hilfsmotoren werden lediglich in Abhängigkeit von der Bahnspannung geregelt. Anordnungen dieser Art können sich jedoch als sehr träge erweisen, so daß eine hohe Gefahr von Bahnrissen besteht.

Hiervon ausgehend ist es daher die Aufgabe der vorliegenden Erfindung, eine Anordnung gattungsgemäßer Art mit einfachen und kostengünstigen Mitteln so zu verbessern, daß nicht nur eine einfache, wartungsarme Bauweise erreicht wird, sondern gleichzeitig auch eine gute Zugänglichkeit der Druckmaschine sowie hohe Freizügigkeit hinsichtlich der räumlichen Anordnung der Zugwalzen erreicht werden, und daß dennoch eine hohe Genauigkeit und Sicherheit gewährleistet werden.

Diese Aufgabe wird erfindungsgemäß durch die kennzeichnenden Maßnahmen des Anspruchs 1 gelöst.

Mit diesen Maßnahmen werden die eingangs geschilderten Nachteile des gattungsgemäßen Standes der Technik vollständig vermieden. Dadurch, daß eine mechanische Verbindung der Zugwalzen mit der Längswelle entfällt, entfällt auch der bisher benötigte mechanische Antriebszug, was abgesehen von der Vereinfachung der Bauweise auch die Zugänglichkeit der Druckmaschine verbessert und bezüglich des Standorts der Zugwalzen völlige Unabhängigkeit von mechanischen Gegebenheiten gewährleistet. Gleichzeitig gewährleistet der Wegfall eines mechanischen Antriebszugs auch eine hohe Wartungsfreundlichkeit und Lärmreduzierung. Dadurch, daß ein in Abhängigkeit von der Drehzahl der Längswelle regelbarer Hauptmotor mit einem in Abhängigkeit von der Drehzahl der Längswelle und in Abhängigkeit vom Bahnzug regelbaren Hilfsmotor zusammenwirkt, ergibt sich zudem eine hohe Feinfühligkeit und hohe Ansprechgeschwindigkeit der Bahngeschwindigkeitsregelung und damit eine hohe Sicherheit gegen Bahnriß. Außerdem ermöglicht die erfindungsgemäße Kombination auch eine einfache Anpassung der Bahngeschwindigkeit an jeden Formzylinder, ohne daß ein Stufengetriebe benötigt wird.

Vorteilhafte Ausgestaltungen und zweckmäßige Fortbildungen der übergeordneten Maßnahmen sind in den Unteransprüchen angegeben.

Nachstehend wird ein Ausführungsbeispiel der Erfindung anhand der Zeichnung näher erläutert. Die Zeichnung zeigt ein Blockschaltbild der einer Zugwalze zugeordneten, erfindungsgemäßen Antriebseinrichtung.

Der Aufbau und die Funktionsweise von Rollenrotationsdruckmaschinen, wie Rollenrotationstiefdruckmaschinen, sind an sich bekannt und bedürfen daher im vorliegenden Zusammenhang keiner näheren Erläuterung mehr. Derartige Anordnungen bestehen in der Regel aus mehreren, hintereinander angeordneten Druckeinheiten sowie einem vorgeordneten Rollenträger und einem nachgeordneten Falzapparat. Im Bereich zwischen dem Rollenträger und der ersten Druckeinheit sowie zwischen der letzten Druckeinheit und dem Falzapparat sind jeweils Zugwalzenpaarungen vorgesehen, welche die zu bedruckende Papierbahn von der auf dem Rollenträger aufgenommenen Rolle abziehen und im Bereich der Druckeinheiten auf Spannung halten. Die den Druckeinheiten nachgeordnete Zugwalzenpaarung, im Bereich der eine hohe Genauigkeit hinsichtlich der Geschwindigkeit gefordert wird, liegt der Zeichnung zugrunde.

Zur Aufnahme dieser Zugwalzenpaarung 1 ist ein durch zwei einander gegenüberliegende Seitenwände gebildeter Zugwalzenständer 2 vorgesehen, der hier in nicht näher dargestellter Weise an den Falzapparatüberbau angebaut sein kann. Die Zugwalzenpaarung 1 umfaßt jeweils eine angetriebene Walze und eine auf dieser abrollende, nicht angetriebene Walze.

Zum Antrieb der angetriebenen Walze der Zugwalzenpaarung 1 sind ein Hauptmotor 3 und ein demgegenüber kleinerer Hilfsmotor 4 vorgesehen. Der Hauptmotor 3 besitzt eine Leistung von etwa 25 kW,der Hilfsmotor 4 von etwa 1 kW. Der Hauptmotor 3 und der Hilfsmotor 4 sind über ein Differentialgetriebe 5 mit der angetriebenen Walze der Zugwalzenpaarung 1 verbunden. Der Hauptmotor 3 und der Hilfsmotor 4 sind als Gleichstrommotoren ausgebildet, deren Drehzahl der Drehzahl der Längswelle 6 angepaßt ist, von welcher der Antrieb der Druckeinheiten und des Falzapparats abgeleitet wird. Die Drehzahl des Hilfsmotors 4 ist zusätzlich noch vom Bahnzug, d. h. der Spannung der zu bedruckenden Papierbahn, abhängig.

Die Drehzahl der Längswelle 6 wird durch einen von dieser angetriebenen Impulsgenerator 7 aufgenommen. Der Impulsgenerator 7 liefert Impulssignale, was eine digitale Regelung der Motoren 3, 4 erleichtert, deren Drehzahl-Istwerte ebenfalls durch Impulsgeneratoren aufnehmbar sind. Das Ausgangssignal des Impulsgenerators 7 bildet den Sollwert für einen dem Hauptmotor 3 zugeordneten Drehzahlregelkreis 8 und einen dem Hilfsmotor 4 zugeordneten Drehzahlregelkreis 9. Der entsprechende Drehzahl-Sollwert-Eingang des Regelkreises 8 bzw. 9 ist mit 10 bzw. 11 bezeichnet. Die Drehzahlen des Hauptmotors 3 bzw. des Hilfsmotors 4 werden ebenfalls durch einen jeweils zugeordneten Impulsgenerator 12 bzw. 13 aufgenommen, deren Ausgangssignale die Drehzahl-Istwerte für die Regelkreise 8 bzw. 9 bilden. Die entsprechenden Istwert-Eingänge der Regelkreise 8 bzw. 9 sind mit 14 bzw. 15 bezeichnet. Der dem Hauptmotor 3 zugeordnete Regelkreis 8 enthält einen Drehzahlregler 16, an dem der Drehzahl-Sollwert-Eingang 10 und der Drehzahl-Istwert-Eingang 14 liegen. Dem Drehzahlregler 16 ist ein Thyristor 17 nachgeordnet, der die Energiezufuhr zum Hauptmotor 3 beeinflußt, wie durch die Signalleitung 18 angedeutet ist. Der Thyristor 17 stellt ein digital ansteuerbares Stellglied dar. Im Falle einer Abweichung des über den Eingang 14 in den Regler 16 eingegebenen Istwerts vom über den Eingang 10 in den Regler 16 eingegebenen Sollwert wird die Stromzufuhr zum Hauptmotor 3 so verändert, daß die Abweichung verschwindet.

Der dem Hilfsmotor 4 zugeordnete Drehzahlregelkreis 9 enthält ebenfalls einen Drehzahlregler 19, dem ein Thyristor 20 nachgeordnet ist, der über die Signalleitung 21 die Stromzufuhr zum Hilfsmotor 4 beeinflußt. Der Drehzahlregler 19 des Regelkreises 9 besitzt neben den Eingängen 11 und 15 einen dritten Eingang 22, durch den der am Eingang 11 eingebbare Drehzahl-Sollwert in Abhängigkeit von der Spannung der zu bedruckenden Papierbahn variierbar ist. Der Eingang 22 des Regelkreises 9 ist dementsprechend der Ausgang eines dem Drehzahlregelkreis 9 übergeordneten Bahnzugregelkreises 23. Es ergibt sich dementsprechend eine Kaskadenregelung mit einem inneren Drehzahlregelkreis und einem äußeren, übergeordneten Bahnzugregelkreis.

Der Bahnzug wird mittels einer Tänzerwalze 24 und einem dieser zugeordneten Meßglied 25 aufgenommen, dessen Ausgang am Spannungs-Istwert-Eingang 26 eines Spannungsreglers 27 liegt. Der Spannungs-Sollwert wird mittels eines einstellbaren Potentiometers 28 vorgegeben, dessen Ausgang am Spannungs-Sollwert-Eingang 29 des Spannungsreglers 27 liegt. Der Ausgang des Spannungsreglers 27 liegt am zweiten Sollwert-Eingang 22 des Drehzahlreglers 19 des untergeordneten Drehzahlregelkreises 9. Hierdurch wird, wie oben schon angedeutet wurde, eine spannungsabhängige Variation des Drehzahl-Sollwerts des untergeordneten Drehzahlregelkreises 9 bewirkt, was eine hohe Genauigkeit und eine hohe Sicherheit gegen Bahnriß etc. ergibt.

Das den Hauptmotor 3 und den Hilfsmotor 4 mit der angetriebenen Walze der Zugwalzenpaarung 1 verbindende Differentialgetriebe 5 ist als Harmonic-Drive-Getriebe ausgebildet. Dieses enthält in an sich bekannter Weise zwei umlaufende Circularsplines 30, 31, die durch einen sogenannten Flexspline 32 überbrückt werden, der auf einem angetriebenen, ovalen Wave-Generator 33 aufgenommen ist. Die Antriebswelle 34 des Wave-Generators 33 ist über ein Vorgelege 35 mit dem Hilfsmotor 4 antriebsmäßig verbunden. Der eingangsseitige Circularspline 30 ist über ein angeflanschtes Muffengehäuse 36 und eine Wellenkupplung 37 mit dem Hauptmotor 3 verbunden. An den ausgangsseitigen Circularspline 31 ist ein Antriebsrad 38 angeflanscht, das mit einem auf den Lagerzapfen 39 der angetriebenen Walze der Zugwalzenpaarung 1 aufgekeilten Antriebsrad 40 kämmt. Hierbei erfolgt ersichtlich eine starke Untersetzung der Drehzahl des Hilfsmotors 4, so daß dieser vergleichsweise leicht dimensioniert sein kann. Gleichzeitig ergibt sich eine sehr sanfte Änderung der Zugwalzendrehzahl in Abhängigkeit von Änderungen der Bahnspannung.

Die dargestellte Antriebseinrichtung der Zugwalzenpaarung 1 über den drehzahlgeregelten Hauptmotor 3 und den drehzahl- und bahnspannungsgeregelten Hilfsmotor 4 macht eine mechanische Verbindung der Zugwalzenpaarung 1 mit der Längswelle 6 entbehrlich.

## Patentansprüche

1. Einrichtung zum Antrieb von Zugwalzenpaarungen (1) einer mit einer Längswelle (6) zum Antrieb der Druckwerke versehenen Rollenrotationsdruckmaschine, insbesondere Rollenrotationstiefdruckmaschine, wobei jeder Zugwalzenpaarung (1) ein Differentialgetriebe (5) zugeordnet ist, das einen mit der zugeordneten Zugwalzenpaarung (1) antriebsmäßig verbundenen Ausgang und zwei mit der Ausgangsgeschwindigkeit entsprechender Differenzgeschwindigkeit antreibbare Eingänge aufweist, von denen einer mit einer mit der Drehzahl der Längswelle (6) korrespondierenden Drehzahl antreibbar ist und der andere mit einem Hilfsmotor (4) verbunden ist, dessen Drehzahl in Abhängigkeit von der Drehzahl der Längswelle und des Bahnzugs der zu bedruckenden Bahn regelbar ist, **dadurch gekennzeichnet**, **daß** der mit einer mit der Drehzahl der Längswelle (6) korrespondierenden Drehzahl antreibbare Eingang des Differentialgetriebes (5) mittels eines vom Längswellenantrieb separaten Hauptmotors (3) antreibbar ist, dessen Drehzahl in Abhängigkeit von der Drehzahl der Längswelle (6) regelbar ist.

2. Einrichtung nach Anspruch 1, **dadurch gekennzeichnet**, **daß** der Hauptmotor (3) und der Hilfsmotor (4) jeweils als Gleichstrommotor ausgebildet ist.

3. Einrichtung nach einem der vorhergehenden Ansprüche, **dadurch gekennzeichnet**, **daß** das Differentialgetriebe (5) als Harmonic-Drive-Getriebe ausgebildet ist, dessen Wave-Generator (33) mit dem Hilfsmotor (4), dessen eingangsseitiger Circularspline (30) mit dem Hauptmotor (3) und dessen ausgangsseitiger Circularspline (31) mit der angetriebenen Walze der zugeordneten Zugwalzenpaarung (1) verbunden sind.

4. Einrichtung nach einem der vorhergehenden Ansprüche, **dadurch gekennzeichnet**, **daß** die Drehzahlregelung des Hilfsmotors (4) eine Kaskade mit zwei Regelkreisen (9, 23) umfaßt, wobei der den Bahnzug aufnehmende Regelkreis (23) dem die Drehzahl der Längswelle (6) aufnehmenden Regelkreis (9) überlagert ist.

5. Einrichtung nach einem der vorhergehenden Ansprüche, **dadurch gekennzeichnet**, **daß** die Drehzahl-Soll- bzw. Istwerte in Form der Drehzahlen der Längswelle (6), des Hauptmotors (3) und des Hilfsmotors (4) durch einen hiervon jeweils angetriebenen Impulsgenerator (7 bzw. 12 bzw. 13) aufnehmbar sind.

6. Einrichtung nach einem der vorhergehenden Ansprüche, **dadurch gekennzeichnet**, **daß** der Sollwert des übergeordneten Bahnzugregelkreises mittels eines einstellbaren Potentiometers (28) und der Istwert mittels einer die Bahn abtastenden Tänzerwalze (24) mit nachgeordnetem Meßglied (25) erzeugbar sind.

7. Einrichtung nach einem der vorhergehenden Ansprüche, **dadurch gekennzeichnet**, **daß** dem Drehzahlregler (16 bzw. 19) des dem Hauptmotor (3) bzw. Hilfsmotor (4) jeweils zugeordneten Drehzahlregelkreises (8 bzw. 9) jeweils ein digital ansteuerbarer Thyristor (17 bzw. 20) nachgeordnet ist.

## Claims

1. A device for driving pairs (1) of draw rolls of a web feed rotary printing press provided with a longitudinal shaft (6) for driving the printing units, more particularly a gravure web feed rotary printing press, in the case of which each pair (1) of draw rolls has an associated differential transmission (5), which has an output drivingly connected with the associated pair (1) of draw rolls and two inputs able to be driven at the speed differential corresponding to the output speed, of which one is able to be driven with a speed of rotation corresponding to the speed of rotation of the longitudinal shaft (6) and the other is connected with an auxiliary motor (4), whose speed of rotation is able to be regulated in a manner dependent on the speed of rotation of the longitudinal shaft and on the tension of the web to be printed, characterized in that the input, which is able to be driven at a speed of rotation corresponding to the speed of rotation of the longitudinal shaft (6), of the differential transmission (5) is able to be driven by means of a main motor (3), which is separate from the longitudinal shaft drive and whose speed of rotation is able to be regulated in a manner dependent on the speed of rotation of the longitudinal shaft (6).

2. The device as claimed in claim 1, characterized in that the main motor (3) and the auxiliary motor (4) are respectively in the form of a D.C. motor.

3. The device as claimed in either of the preceding claims, characterized in that the differential transmission (5) is designed in the form of a harmonic drive, whose wave generator (33) is connected with the auxiliary motor (4), whose input circular splined member (30) is connected with the main motor (3) and whose output circular splined member (31) is connected with the driven roll of the associated pair (1) of draw rolls.

4. The device as claimed in any one of the preceding claims, characterized in that the speed of rotation regulation means of the auxiliary motor (4) comprises a cascade with two regulation circuits (9 and 23), the regulation circuit (23) responding to the web tension being acted upon by the regulation circuit (9) responding to the speed of rotation of the longitudinal shaft (6).

5. The device as claimed in any one of the preceding claims, characterized in that the desired and actual speed of rotation values in the form of the speeds of rotation of the longitudinal shaft (6), of the main motor (3) and of the auxiliary motor (4) are able to be sensed by a pulse generator (7, 12 or, respectively, 13) driven respectively thereby.

6. The device as claimed in any one of the preceding claims, characterized in that the desired value of the basic web regulation circuit is able to be produced by means of a potentiometer (28) and the actual value is able to be produced by means of a dandy roll (24) responsive to the web and having a following measuring member (25).

7. The device as claimed in any one of the preceding claims, characterized in that a respective digitally controlled thyristor (17 or, respectively, 20) is provided following the speed of rotation regulator (16 or, respectively, 19) of the speed of rotation regulation circuit (8 or, respectively, 9) associated with the main motor (3) and, respectively, auxiliary motor (4).

## Revendications

1. Dispositif pour actionner des paires de rouleaux tendeurs (1) d'une rotative à imprimer à bobines, notamment d'une rotative à imprimer en creux à bobines, munie d'un arbre longitudinal (6) pour actionner les éléments d'impression, un engrenage différentiel (5) étant associé à chacune des paires de rouleaux tendeurs (1), engrenage différentiel qui présente une sortie reliée au rouleau tendeur (1) qui lui est associé de manière à l'actionner et deux entrées pouvant être actionnées par la vitesse différentielle correspondant à la vitesse de sortie, l'une de ces entrées pouvant être actionnée avec une vitesse de rotation correspondant à la vitesse de rotation de l'arbre longitudinal (6) et l'autre étant reliée à un moteur auxiliaire (4) dont la vitesse de rotation peut être réglée en fonction de la vitesse d'entraînement de l'arbre longitudinal et de la contrainte de la bande à imprimer, caractérisé en ce que l'entrée de l'engrenage différentiel (5) pouvant être actionnée avec une vitesse de rotation correspondant à la vitesse de rotation de l'arbre longitudinal (6) peut être actionnée à l'aide d'un moteur principal (3) séparé de l'entraînement de l'arbre longitudinal, moteur dont la vitesse de rotation peut être réglée en fonction de la vitesse de rotation de l'arbre longitudinal (6).

2. Dispositif selon la revendication 1, caractérisé en ce que le moteur principal (3) et le moteur auxiliaire (4) sont réalisés chacun en tant que moteur à courant continu.

3. Dispositif selon l'une des revendications précédentes, caractérisé en ce que l'engrenage différentiel (5) est réalisé sous forme d'engrenage du type connu sous la désignation "harmonic drive" dont le générateur d'ondes (33) est relié au moteur auxiliaire (4), dont la clavette coulissante circulaire (30) située du côté de l'entrée est reliée au moteur principal (3) et dont la clavette coulissante circulaire (31) située du côté de la sortie est reliée au rouleau actionné de la paire de rouleaux tendeurs (1) qui lui est associée.

4. Dispositif selon lune des revendications précédentes, caractérisé en ce que la régulation de la vitesse de rotation du moteur auxiliaire (4) comprend une cascade avec deux boucles de régulation (9, 23), la boucle de régulation (23) qui enregistre la contrainte de la bande étant prioritaire par rapport à la boucle de régulation (9) qui enregistre la vitesse de rotation de l'arbre longitudinal (6).

5. Dispositif selon l'une des revendications précédentes, caractérisé en ce que les valeurs de consignes et les valeurs réelles de la vitesse de rotation peuvent être enregistrées sous la forme des vitesses de rotation de l'arbre longitudinal (6), du moteur principal (3) et du moteur auxiliaire (4) par un générateur d'impulsions (respectivement 7, 12 et 13) qui est chaque fois actionné par l'un de ceux-ci.

6. Dispositif selon l'une des revendications précédentes, caractérisé en ce que la valeur de consigne de la boucle de régulation prioritaire de la contrainte de la bande peut être générée au moyen d'un potentiomètre (28) réglable et la valeur réelle, à l'aide d'un rouleau compensateur (24) palpant la bande, en aval duquel est placé un organe de mesure (25).

7. Dispositif selon l'une des revendications précédentes, caractérisé en ce qu'un thyristor (17 ou 20) pouvant être commandé numériquement est chaque fois placé en aval du régulateur de la vitesse de rotation (16 ou 19) de la boucle de régulation de la vitesse de rotation (8 ou 9) qui est chaque fois associée au moteur principal (3) ou au moteur auxiliaire (4).
